# FASCICULE DE BREVET EUROPEEN

(11) **EP 0 106 931 B1**
(45) Date de publication et mention de la délivrance du brevet: **30.04.1986**
(21) Numéro de dépôt: 82401934.3
(22) Date de dépôt: 21.10.1982
(51) Int. Cl.: H01R 13/707, H01R 13/71, H01H 5/16

(54) **Prise de courant à enclenchement et rupture brusques**
Steckdose mit Schnappeinschaltung und -trennung
Socket having a snap-action connection and disconnection

(43) Date de publication de la demande: 02.05.1984
(73) Titulaire: Société d'Exploitation des Procédés Maréchal S.E.P.M. (Société Anonyme), F-75012 Paris (FR)
(72) Inventeur: Le Magourou, Yves, F-95120 Ermont (FR)
(74) Mandataire: Chambon, Georges

## Description

L'invention concern une prise de courant comportant un socle relié à la ligne d'alimentation et une fiche conjuguée desservant l'appareil d'utilisation et répondant aux normes de sécurité aux termes desquelles les contacts de socle doivent rester hors tension lorsque la fiche est retirée du socle.

Plus spécialement, l'invention se prête particulièrement bien à la réalisation de prises de courant dites ADF destinées à être utilisées en milieu déflagrant.

Pour de telles prises, on connaît le dispositif KENTER (DE-C-337290) dans lequel les contacts de fiche et de socle sont amenés à coopérer par simple translation sous l'action d'une poignée-poussoir qui, elle-même, est alors verrouillée sur le socle par rotation. Ce dispositif offre peu de sécurité, la fiche pouvant être enfoncée à l'aide d'un outil quelconque, voire avec la main sans mise en place de la poignée-poussoir formant couvercle de l'enceinte et ne respecte pas les normes précitées imposant la mise hors tension des contacts de socle lors de la séparation. Pour que les contacts du socle resent hors tension, lorsque la fiche et le socle sont séparés, les dispositifs connus associent généralement à la prise de courant, un interrupteur disposé entre la ligne d'alimentation et le socle et manoeuvré, au moins pour l'enclenchement, par la rotation dudit socle après emboîtement de la fiche. Une telle disposition présente l'inconvénient de nécessiter une connexion souple entre chaque contact du socle et la borne d'arrivée correspondante, un risque de détérioration existant à chacune des extrémités de chaque connexion souple par suite des manoeuvres successives.

Une autre possibilité consiste à prévoir un emboîtement de la fiche sur le socle par simple translation, avec verrouillage, suivi par la manoeuvre d'un dispositif interrupteur coupant la liaison électrique entre les bornes d'arrivée et les contacts de socle. C'est le cas du dispositif BERRY (US-A-3041420) avec son dispositif interrupteur rotatif commandé par une poignée.

Cependant, dans tous les cas, s'il est alors possible de prévoir une rupture brusque grâce, par exemple, à un moyen élastique libéré par un mécanisme indépendant, l'enclenchement reste classique et n'est donc pas entièrement satisfaisant pour une utilisation en milieu déflagrant. C'est le cas des dispositifs KENTER et BERRY précités.

L'utilisation d'une prise à contacts à pression élastique permet de remédier à ces inconvénients.

A cet effet, l'invention concerne une prise de courant constituée, d'une part, par une fiche comportant un corps dans lequel est monté rigidement un support isolant portant les broches de fiche destinées à être connectées respectivement avec les conducteurs élémentaires du câble multi-conducteur d'utilisation et, d'autre part, un socle comprenant un corps incluant les bornes d'arrivée de la ligne d'alimentation et, monté rotatif dans ledit corps, un bloc isolant creusé de puits dans chacun desquels est disposée, dans une pièce tubulaire, une broche de socle montée coulissante sous l'action d'un moyen élastique la sollicitant vers l'extérieur jusqu'à une position de butée et destinée à coopérer élastiquement avec une broche conjuguée de la fiche, lorsqu'on emboîte la fiche et le socle, dont les corps portent des moyens conjugués de guidage et de verrouillage, sous l'effet d'un mouvement associant un déplacement axial et une rotation de l'un par rapport à l'autre réalisés successivement ou simultanément, les broches de fiche entraînant le bloc isolant dans cette rotation. Chacune des broches coulissantes de socle peut-être soit une broche pleine coopérant avec la broche de fiche qui lui est conjuguée par contact en bout, soit une broche comportant à son extrémité une alvéole destinée à venir coiffer l'extrémité de la broche de fiche correspondante. La prise selon l'invention est remarquable en ce que la liaison électrique entre chaque borne d'arrivée et la broche de socle correspondante comporte l'accouplement de deux grains de contact dont l'un est reliè à la borne d'arrivée et l'autre est portée par l'extrémité d'un bras conducteur solidaire de la broche considérée et pouvant pivoter autour de la partie inférieure du tube et que lorsque la fiche et le socle ne sont pas emboîtés, les grains à réunir sont disposés par rapport à l'axe du socle dans les positions angulaires relatives différentes, la rotation du mouvement d'emboîtement les amenant en coïncidence angulaire, que des moyens sont prévus pour tout d'abord maintenir le bras immobile par rapport au bloc isolant et le libérer sensiblement à la fin de la rotation relative de la fiche par rapport au socle, lui permettant alors de pivoter autour du tube coorrespondant pour réaliser l'accouplement brusque des deux grains de contact sous l'effet de la libération partielle de l'énergie accumulée par un moyen élastique lors de ladite rotation relative, tandis que lors de la rotation inverse permettant la séparation de la fiche et du socle, le grain porté par le bras échappe au grain antagoniste, le reste de l'énergie accumulée par le moyen élastique assurant la brusquerie de la rupture et qu'enfin une butée provoque vers la fin de cette rotation inverse, le retour du bras à sa position initiale d'immobilisation par rapport au bloc isolant.

D'autres caractéristiques de l'invention apparaîtront à la lecture de la description qui va suivre d'un mode de réalisation, faite en référence aux dessins annexés tous simplifiés ou schématiques dans les quels:
- La figure 1 est une coupe axiale simplifiée d'une prise de courant conforme à l'invention selon la ligne brisée 1-1 de la figure 2.
- La figure 2 est une coupe par II-II de la figure 1.
- Les figures 3A à 3F semblables à la figure 2 avec une orientation différente, montrent les différentes phases du fonctionnement lors de l'enclenchement (figures 3A, 3B, 3C) et de la rupture (figures 3D, 3E, 3F et 3A).

Sur les dessins, la référence 11 désigne une fiche de conception classique pour prise industrielle dont le corps 11 a porte un disque isolant 13 sur lequel sont montées, de façon solidaire les broches de fiche telles que 17, les autres broches de fiche n'ayant pas été représentées pour simplifier le dessin. Le départs des fils conducteurs 19 s'effectuent par des serre fils 15 solidaires des broches et le câble multi-conducteur, non représenté, dont les conducteurs élémentaires aboutissent respectivement à chaque broche, traverse le presse étoupe, en lui-même connu, désigné dans sa généralité par 21. Le corps de fiche 11 présente encore, extérieurement, un ergot de verrouillage 23, un ergot de baïonette 25 et éventuellement, une collerette munie d'un joint annulaire non représentés, destinés à coopérer avec des éléments correspondant du socle lorsqu'il s'agit d'une prise ADF.

Le socle, auquel aboutissent les fils d'alimen- tion tels que 48, dont un seul a été représenté à la figure 1, est désigné par la référence générale 10 et comporte un boitier 12 en matière isolante, solidaire d'un corps annulaire supérieur 14 présentant un épaulement-de portée 14b pour sa fixation selon les normes de sécurité antidéflagrante, dites normes ADF, sur une paroi porteuse à l'aide de moyens classiques qui n'ont pas été représentés.

Selon des dispositions en elles-mêmes connues, le corps 14 porte un axe 18 sur lequel est articulé un crochet 20 sollicité par un ressort 22 vers l'axe du dispositif.

Le corps annulaire 14 présente un large ajour axial portant un filetage 14a qui coopère avec le filetage correspondant 28a par lequel un bloc en matière isolante 28 peut être engagé dans le corps 14 pour présenter, en position de fonctionnement de l'ensemble, une possibilité de rotation coaxialement audit corps, c'est-à-dire en fait, par rapport au socle 10 dont celui-ci fait partie intégrante.

Dans le bloc 28 sont ménagés les puits tels que 30 dans lesquels sont serties des gaines tubulaires 29. Dans ces gaines sont logées des broches de socle 31 destinées à coopérer par contact en bout, avec les broches de fiche 17; sur les figures il n'a été représenté qu'une seule broche de fiche et une seule broche de socle, en vue de simplifier le dessin; il s'agit toutefois d'un socle à quatre contacts sans compter le contact de terre non représenté.

Entre la partie supérieure du bloc 28 et le corps 14, est ménagée une gorge annulaire 32 destinée à recevoir l'extrémité tubulaire 11b du corps de fiche 11a. En outre, la face interne du corps 14 présente une rampe pour liaison a baïonnette destinée à coopérer avec l'ergot 25 porté par la fiche, ladite rampe comprenant de façon connue un couloir d'accès de direction axiale par rapport au socle et un couloir de verrouillage situé dans un plan transversal de celui-ci.

Le bloc 28 présente un prolongement axial cylindrique 35 sur la face inférieure duquel vient se fixer par une vis 38 un disque 37, amovible pour le montage du dispositif.

Les broches de socle 31 sont montées coulissantes dans leurs gaines tubulaires 29 contre la tension de ressorts 42 travaillant à la compression entre l'extremité inférieure de ladite broche et le disque 37. Par ailleurs chaque broche, qui peut tourner dans sa gaine, porte à cette même extrémité inférieure un bras 51 transversal à son axe, constitué matière électriquement conductrice, dont l'extrémité porte un grain de contact 45 et qui est monté pivotant autour de l'extrémité inférieure de la gaine tubulaire 29.

Les contacts de ligne tels que 55 sont respectivement disposés au niveau des extrémités des bras 51 et ils sont reliés, par les lames conductrices 46 et les bornes d'arrivée 47, aux fils de ligne tels que 48.

Autour du prolongement 35 du bloc 28 et coaxialement à celui-ci est disposée une pièce d'accrochage 49 en forme générale d'étoile moulée en matière isolante, Cette pièce en étoile comporte un nombre de bras égal au nombre des broches de socle et peut tourner autour du pro- longment 35. Un ressort d'écartement 58 (figures 3A-3F) disposé entre une portée solidaire du disque 37 et une portée solidaire de la pièce d'accrochage 49 assure l'entraînement en rotation de cette dernière lorsque le bloc 28 est mû vers la position d'enclenchement, l'entraînement en rotation invese de la pièce 49 étant assuré par un ergot 59 (figure 3B) porté par le disque 37 et pouvant constituer la portée du ressort 58 sur ce disque. La rotation de la pièce 49 vers la position d'enclenchement est limitée par une butée 56 disposée sur le fond du boitier 12 du socle 10, alors que le bloc 28 n'a pas encore terminé totalement sa course, cette différence d'amplitude de rotation étant rendue possible par la compression du ressort 58.

Chaque bras 51 est soumis à l'action d'un ressort hélicoïdal 50 enfilé sur la partie inférieure de la gaine tubulaire 29 correspondante. L'une des branches d'extrémité 50a du ressort 50 s'étend vers la périphérie du boitier 12 pour s'engager et rester prisonnière dans une rainure 44 parallèle à l'axe du dispositif et limitée par deux nervures de butée 44a et 44b faisant saillie vers l'intérieur su la paroi dudit boitier. L'autre branche d'extrémité 50b s'étend d'abord parallè- ement au bras 51 puis est coudée à angle droit vers le bas pour devenir parallèle à l'axe du dispositif et s'engager dans des perforations conjuguées ménagées à l'extrémité du bras 51, le bout 52 de ladite branche 50b transversant totalement cette extrémité pour venir au niveau de la oièce d'accrochage 49.

Chaque branche de la pièce d'accrochage 49 en stoile comporte à son extrémité, sur la face :ournée vers la position d'enclenchement, une -ampe de guidage 43 arrondie, aboutissant à un cran 53, pour l'extrémité 52 du ressort 50.

De préférence, au moins un loqueteau 41 disposé dans un logement 41 a au fond du boitier 12 et soumis à l'action d'un ressort 41b le sollicitant hors dudit logement coopére avec une perforation 39 du disque 37 pour verrouiller le bloc isolant 28 en position de repos lorsque la fiche 11 et le socle 10 sont séparés. La perforation 39, dans cette position, est à l'aplomb d'un puits 30 et la broche 31 correspondante comporte un prolongement 34 qui s'engage dans ladite perforation jusqu'à affleurer la face infériure du disque 37 à la fin du mouvement axial d'enfoncement de la fiche dans le socle, demanière à effacer le loqueteau 41. Cette disposition, assurant le verrouillage du bloc isolant 28 lorsque la fiche 11 est retirée, interdit toute rotation vers la position d'enclenchement ce qui garantit la mise hors tension des broches de socle.

Un verrouillage est également prévu en position d'enclenchement. Il est obtenu automatiquement en fin de rotation de la fiche 11 par l'engagement du crochet 20 dans un ergot en fourche 23. Le déverrouillage est réalisé en faisant basculer le crochet 20 à l'encontre de l'action du ressort 22. Il faut noter que le crochet 20 peut en position de repos (fiche et socle séparés), être utilisé pour l'accrochage d'une couvercle (non représenté) articulé sur la partie supérieure annulaire 14 du socle 10 à l'opposé dudit crochet.

Enfin au moins un bossage 57 faisant saillie vers l'intérieur sur la paroi du boitier 12, au niveau des extrémités des bras 51, interdit après la rupture, la rotation du bloc isolant 28 vers la position d'enclenchement tant que le bras 51 n'a pas été ramené à sa position d'accrochage, c'est-à-dire tant que la rotation vers la position de séparation de la fiche et du socle n'a pas été poursuivie jusq'au bout.

En se reportant aux figures 3A à 3F l'on peut suivre les différentes phases du fonctionnement. En partant de la position dans laquelle la fiche 11 et le socle 10 sont séparés, on emboîte la fiche sur le socle et, grâce à leurs éléments conjugués de guidage chaque broche 17 de fiche vient en face d'un puits 30. Il est alors possible d'effectuer la translation axiale qui constitue le premier mouvement de l'engagement à baïonette. Les broches 31 de socle sont alors repousées à l'encontre des ressorts 42 et notamment celle (ou celles) portant un prolongement 34 qui vient effacer le loqueteau 41 correspondant en rendant ainsi le bloc 28 libre en rotation (figure 3A). Dans cette position l'extrémité 52 de chaque ressort 50 est accrochée dans le cran 53 correspondant de la pièce d'accrochage 49 et les bras sont immobilisés.

On imprime alors à la fiche 11 la rotation constituant le deuxième mouvement de l'engagement à baïonnette, Ici cette rotation, vue axialement de dessus, s'effectue dans le sens indirect (sens des aiguilles d'une montre) selon la flèche F1 (figure 3B). Les broches de fiche entraînent le bloc 28 et son disque 37. La branche 50a de chaque ressort 50 maintenue prisonnière dans la rainure 44 prend appui sur la nervure 44a de butée et le ressort 50 se tend. Grâce au ressort 58 la pièce d'accrochage 49 en étoile suit la rotation du bloc 28 jusqu'à ce que l'une de ses branches vienne en contact avec une butée 56 solidaire du boîtier 12 du socte 10. Le bloc 28 peut poursuivre sa rotation sur une faible amplitude en comprimant le ressort 58 et comme le bloc 28 entraîne les bras 51 avec leurs ressorts 50, les extrémités 52 des ressorts se trouvent dégagés des crans 53 et les bras 51 pivotent brusquement vers la paroi du boîtier 12 sous l'action de l'énergie élastique accumulée par les ressorts pendant la rotation. La butée 56 est située de façon telle que le grain de contact 45 de chaque bras vient s'appliquer contre le grain de contact 55 antagoniste relié à une borne 47 de ligne. Le dispositif est alors dans sa position d'enclenchement (figure 3C) et comme il a été dit ci-avant s'y trouve verrouillé par la coopération du crochet 20 et de l'ergot 23. De préférence la butée 56 est disposée de manière à ce que les bras 51 pivotent légèrement avant que les grains de contact 45 soient exactement dans l'axe des grains de contact 55. Ainsi la rotation se poursuit pendant un court instant alors que les contacts antagonistes sont déjà en prise, ce qui détermine un auto nettoyage des contacts par frottement. De même, les grains de contact en bout des broches 17 et 31, respectivement de fiche et de socle, sont soumis à un auto nettoyage par frottement lors du pivotement des bras 51, solidaires des broches 31.

Dans la position d'enclenchmement (figure 3C) les ressorts 50 ne sont pas complètement détendus, le pivotement des bras 51 a été arrêté par les contacts 55 avant que lesdits ressorts aient libéré toute l'énergie accumulée.

Pour obtenir la rupture de la connexion, il faut d'abord déverrouiller la fiche en agissant sur le crochet 20 puis on actionne la fiche en rotation dans le sens direct (flèches F2). Le bloc 28 est entraîné par les broches 17 avec son disque 37 et l'ergot 59 solidaire du disque 37 entraîne à son tour la pièce d'accrochage 49. Au début de cette manoeuvre chaque grain de contact 45 glisse sur le grain antagonist 55 jusqu'à lui échapper (figure 3D) et pivote brusquement vers la paroi du boîtier 12 sous l'effet du reste de l'énergie élastique accumulée par le ressort 50 (figure 3E). On réalise ainsi une rupture brusque par chute. Les ressorts 50 sont alors complètement détendus et n'exercent plus aucune contraintes sur les bras 51. Il y a lieu de remarquer que dans cette position, tout retour vers la position d'enclenchement est rendu impossible par le bossage 57 qui s'oppose au passage de la tête du bras 51 correspondant.

Vers la fin du mouvement de rotation amenant l'ergot 25 de la fiche en face le canal axial du verrouillage à baïonnette, rotation limitée par une butée agissant sur le disque 37 (ici c'est la butée 56 déjà utilisée pour la pièce 49 dans la rotation d'enclenchement, qui joue ce rôle), la brance 50b de chaque ressort 50 s'appuie sur la nervure de butée 44b (figure 3F) ce qui provoque le pivotement continu du bras 51 correspondant vers l'axe du dispositif, l'extrémité 52 du ressort vient alors en contact avec la rampe de guidage 43, glisse sur cette rampe et vient se loger dans le cran 53 (figure 3A). Les bras 51 sont à nouveau immobilisés et une nouvelle manoeuvre d'enclenchement peut être entreprise.

Dans tout ce qui précede les broches conjuguées de fiche et de socle (respectivement 17 et 31) coopèrent élastiquement, la broche de socle 31 étant soumise à l'action d'un ressort 42 la sollicitant vers la broche de fiche 17. Pour qu'il y ait contact élastique il est donc clair, comme il a été dit, que la broche 17 repousse la broche 31 lors du mouvement axial d'enfoncement de la fiche 11 dans le socle 10. Le bras 51 qui est solidaire, avec son grain de contact 45, de la broche 31 suit ce mouvement et il existe donc, par rapport à l'axe du dispositif supposé vertical, une différence de niveau du grain de contact 45 entre la position de repos (fiche et socle séparés) et la position d'enclenchement et il faut en tenir compte pour la positon du grain de contact antagoniste 55. Cette différence peut être très petite mais il est avantageux qu'elle soit supérieure au diamètre d'un grain de contact car alors, en position de repos, les grains à accoupler 45 et 55 sont situés non seulement dans des positions angulaires relatives différentes mais aussi entièrement à des niveaux différents ce qui accroit la sécurité, une rotation du bloc 28 sans introduction de la fiche, par exemple en cas de défaillance des moyens de verrouillage (41, 41b), ne pouvant alors entraîner l'enclenchement.

Si l'on se dispense de cette sécurité supplémentaire, il est alors possible de simplifier le dispositif en montant la broche 31 non coulissante dans sa gaine tubulaire 29 et en la réalisant sous la forme d'une broche à alvéole, mais il s'agit là d'une équivalence technique incluse dans le cadre de l'invention, comme d'ailleurs d'autres modifications de détails.

De même, une prise selon l'invention - peut utiliser tous les aménagements connus sur d'autres dispositifs de connexion électrique (décalage angulaire d'au moins un contact, support et bloc isolants à position angulaire variable, disque de sécurité simple ou double, etc ...).

## Revendications

1. Prise de courant constituée, d'une part, par une fiche (11) comportant un corps (11a) dans lequel est monté rigidement un support (13) isolant portant les broches (17) de fiche destinées à être connectées respectivement avec les conducteurs élémentaires du cable multiconduc- teur d'utilisation et, d'autre part, un socle (10) comprenant un corps incluant les bornes (47) d'arrivée de la ligne d'alimentation et, monté rotatif dans ledit corps, un bloc isolant (28) creusé de puits (30) dans chacun desquels est disposé un tube (29) à l'intérieur duquel une broche de socle (31) est montée coulissante sous l'action d'une moyen élastique (42) la sollicitant vers l'extérieur jusqu'a une position de butée et destinée à coopérer élastiquement avec une broche conjuguée (17) de la fiche, lorsqu'on emboîte la fiche (11) et le socle (10) dont les corps portent des moyens conjugués de guidage et de verrouillage sous l'effet d'un mouvement associant un déplacement axial et une rotation de l'un par rapport à l'autre réalisés successivement ou simultanément, les broches (17) de fiche entraînant de bloc isolant (28) dans cette rotation, caractérisée en ce que la liaison électrique entre chaque borne d'arrivée (47), et la broche de socle (31) correspondante comporte l'accouplement de deux grains de contact (45 et 55) dont l'un (55) est relié à la borne d'arrivée (47) et l'autre (45) est porté par l'extrémité d'un bras conducteur (51) solidaire de la broche (31) considérée et pouvant pivoter autour de la partie inférieure du tube (29), et que lorsque la fiche (11) et le socle (10) ne sont pas emboîtés, les grains à réunir (45 et 55) sont disposés par rapport à l'axe du socle dans des positions angulaires relatives différentes, la rotation du mouvement d'emboîtement les amenant en coïncidence angulaire, que des moyens (52, 53) sont prévus pour tout d'abord maintenir le bras (51) immobile par rapport au bloc isolant (28) et le libérer sensiblement à la fin de la rotation -relative de la fiche (11) par rapport au socle (10), lui permettant alors de pivoter autour du tube (29) correspondant pour réaliser l'accouplement brusque des dux grains de contact (45 et 55) sous l'effet de la libération partielle de l'énergie accumulée par un moyen élastique (50) lors de ladite rotation relative, tandis que lors de la rotation inverse permettent la séparation de la fiche (11) et du socle (10), le grain (4) porté par le bras (51) échappe au grain antagoniste (55), le reste de l'énergie accumulée par le moyen élastique (50) assurant la brusquerie de la rupture et qu'enfin une butée (44b) provoque vers la fin de cette rotation inverse, le retour du bras (51) à sa position initiale d'immobilisation par rapport au bloc isolant (28).

2. Prise de courant selon la revendication 1, caractérisée en ce que le moyen élastique agissant sur le bras (51) est un ressort hélicoïdal (50) entourant la base du tube (29) de la broche (31) de socle correspondante et dont l'une des branches d'extrémité (50a) s'étend vers la périphérie du corps du socle (10) pour s'engager de manière permanente dans une rainure (44) parallèle à l'axe du dispositif et formée par deux nervurés de butée (44a, 44b) faisant saillie vers l'intérieur sur la paroi dudit corps du socle (10), tandis que l'autre branche d'extrémité (50b) s'étend d'abord parallèlement au bras (51) puis est coudée à angle droit pour devenir parallèle à l'axe du dispositif et s'engager dans des perforations conjuguées ménagées à l'extrémité du bras (51).

3. Prise de courant selon la revendication 2, caractérisée en ce que les moyens destinés à coopérer pour maintenir le bras (51) immobile par rapport au bloc isolant (28) pendant la rotation dudit bloc entraîné par les broches (17) de la fiche (11), lors de la manoeuvre d'enclenchement, sont constitués par l'extrémité (52) de la branche coudée (50b) du ressort (50) et par un cran (53) ménagé sur une pièce d'accrochage (49) coaxiale au bloc isolant (28), libre en rotation et qui suit la rotation dudit bloc isolant (28) grâce à un ressort d'écartement (58) disposé entre une portée sur le bloc (28) et une portée sur la pièce d'accrochage (49), tandis qu'une butée (56), solidaire du corps du socle (10), est destinée à retenir la pièce d'accrochage (49) vers la fin de la rotation, alors que le bloc isolant (28) peut poursuivre son mouvement en comprimant le ressort d'écartement (58) ce qui entraîne la libération de l'extrémité (52) de la branche coudée (50b) du cran (53).

4. Prise de courant selon la revendication 3, caractérisée en ce que la butée destinée à ramener le bras (51) à sa position d'imobilisation en fin de la rotation précédant la séparation de la fiche (11) et du socle (10) forme l'une (44b) des nervures délimitant la rainure (44) qui retient prisonnière l'extrémité de la branche droite du ressort (50) du bras (51), tandis qu'une rampe de glissement (43) ménagée sur la pièce d'accrochage (49) assure le guidage de l'extrémité (52) de la branche coudée du ressort (50) jusqu'au cran (53).

5. Prise de courant selon l'une quelconque des revendications 1 à 4, caractérisée en ce que, pour l'un des pôles au moins, un bossage (57) faisant saillie vers l'intérieur sur la paroi du corps du socle (10) au niveau de l'extrémité du bras (51) interdit, après la rupture, la rotation du bloc isolant (28) vers la position d'enclenchement tant que le bras (51) n'a pas été ramené à sa position d'accrochage.

6. Prise de courant selon l'une quelconque des revendications 1 à 5, caractérisée en ce qu'en position de séparation de la fiche (11) et du socle (10) un loqueteau (41) disposé dans un logement (41a) au fond du corps du socle s'engage, sous l'action d'un ressort (41b) le sollicitant vers le haut, dans une perforation (39) d'une plaque (37) fixée sur la face inférieure du bloc isolant (28), ladite perforation (39) étant située à l'aplomb de l'un des puits dudit bloc et que la broche (31) du socle correspondante comporte un prolongement (34) venant effaicer le loqueteau (41) quand ladite broche (31) est elle-même repoussée par la broche (17) de fiche conjuguée.

7. Prise de courant selon l'une quelconque des revendications 1 à 6, caractérisée en ce que selon des dispositions en elles-mêmes connues, la fiche (11) et le socle (10) sont munis de moyens conjugués (20 et 23) d'immobilisation en rotation relative lesdits moyens coopérant de façon automatique en position d'enclenchement et nécessitant une manoeuvre pour leur déverrouillage.

8. Prise de courant selon l'une quelconque des revendications 1 à 7, caractérisée en ce que la disposition des divers organes et butées est telle que l'extrémité (52) de la branche coudée (50b) du ressort (50) échappe au cran (53) juste avant l'écrasement maximal du ressort d'écartement (58) marquant la fin de la rotation d'enclenchement.

9. Prise de courant selon l'une quelconque des revendications 1 à 8, caractérisée en ce que le bloc isolant (28) rotatif vient en prise avec le socle (10) par des filetages conjugués (28a, 14a) portés par l'un et l'autre élément et qui forment palier de rotation pour le bloc dans le socle.

10. Prise de courant selon l'une quelconque des revendications 1 à 9 caractérisée en ce que lorsque la fiche (11) et le socle (10) ne sont pas emboîtés, la différence de niveau entre les grains à réunir (45 et 55), par rapport à l'axe du dispositif supposé vertical, est supérieur au diamètre de ces grains.

## Patentansprüche

1. Steckdose, die einerseits aus einem Stecker (11) besteht, welcher einen Körper (11 a) aufweist, in dem eine isolierende Grundplatte (13) starr angeordnet ist, welche Steckerstifte (17) trägt, die jeweils mit den Elementarleiten eines Vielleiter-Verbraucherkabels verbindbar sind und andererseits aus einem Sockel (10), der einen die Eingangsklemmen (47) der Speiseleitung einschließenden Körper aufweist und einen drehbar in besagtem Körper angeordneten isolierenden Block (28), der von Bohrungen (30) durchsetzt ist, in welchen jeweils ein Rohr (29) angeordnet ist, in dessen Innenraum ein Sockelstift (31) verschiebbar angeordnet ist unter der Einwirkung eines elastischen Mittels (42), welches ihn nach außen bis in eine Anschlagstellung drückt und der dazu bestimmt ist, elastisch mit einem zugeordneten Steckerstift (17) zusammenzuwirken, wenn man den Stecker (11) und den Sockel (10) zusammensteckt, deren Körper einander zugeordnete Führungs und Verriegelungsmittel tragen, welche unter der Wirkung einer Bewegung eine axiale Verschiebung und eine Drehung des einen in Bezug auf den anderen, nacheinander oder gleichzeitig realisiert miteinander verknüpfen, wobei die Steckerstifte (17) bei dieser Drehung den isolierenden Block (28) mitnehmen, dadurch gekennzeichnet, daß die elektrische Verbindung zwischen jeder Eingangsklemme (47) und dem entsprechenden Sockelstift (31) durch die Verkoppelung von zwei Kontaktkörperchen (45 und 55) bewirkt wird, von denen eines (55) mit der Eingangsklemme (47) verbunden ist, während das andere (45) am Ende eines Führungsarmes (51) angeordnet ist, der kraftschlüssig mit dem betreffenden Sockelstift (31) verbunden und um das Unterteil des Rohres (29) schwenkbar ist und daß, wenn der Stecker (11) und der Sockel (10) nicht ineinandergesteckt sind, die zu vereinigenden Körperchen (45 und 55) in Bezug auf die Sockelachse in unterschiedlichen relativen Winkelpositionen angeordnet sind und die Drehung der Einsteckbewegung sie in Winkelkoinzidenz führt, daß Mittel (52, 53) vorgesehen sind, um den Arm (51) anfangs in Bezug auf den isolierenden Block (28) festzuhalten und ihn genau am Ende der relativen Drehung des Steckers (11) in Bezug auf den Sockel (10) freizugeben und es ihm dann zu gestatten, um das entsprechende Rohr (29) zu schwenken, um die plötzliche Verkopplung der beiden Kontaktkörperchen (45 und 55) unter der Wirkung der partiellen Freigabe der durch ein elastisches Mittel (50) gespeicherten Energie bei der besagten relativen Drehung zu bewirken, während sie bei der inversen Drehung die Trennung des Steckers (11) und des Sockels (10) zulassen, wobei das am Arm (51) angeordete Körperchen (45) von dem gegenwirkenden Körperchen (55) abhebt und der Rest, der durch das elastische Mittel (50) gespeicherten Energie die Plötzlichkeit der Unterbrechung sicherstellt und daß schließlich gegen Ende dieser inversen Drehung ein Anschlag (44b) die Rückkehr des Armes (51) in seine feste Ausgangsstellung in Bezug auf den isolierenden Block (28) einleitet.

2. Steckdose nach Anspruch 1, dadurch gekennzeichnet, daß das auf den Arm (51) wirkende elastische Mittel eine die Basis des Rohres (29) des entsprechenden Sockelstiftes (31) umgebende Schraubenfeder (50) ist, deren einer Endschenkel (50a) sich zur Peripherie des Sockelkörpers (10) hin erstreckt, um ständig in eine Nut (44) einzugreifen, die parallel zur Achse der Vorrichtung angeordnet ist und durch zwei an der Wand besagten Sockelkörpers (10) angeordnete, nach innen ragende Anschlagrippen (44a, 44b) gebildet wird, während der andere Endschenkel (50b) sich zunächst parallel zum Arm (51) erstreckt und dann um einen rechten Winkel abgebogen ist, um parallel zur Achse der Vorrichtung zu verlaufen und in am Ende des Armes (51) angeordnete zugeordnete Lochungen einzugreifen.

3. Steckdose nach Anspruch 2, dadurch gekennzeichnet, daß die Mittel, die zum Zusammenwirken bestimmt sind, um den Arm (51) in Bezug auf den isolierenden Block (28) während der durch die Stifte (17) des Steckers (11) bewirkten Drehbewegung des besagten Blockes beim⁻Einrückvor- gang festzuhalten, durch das Ende (52) des gebogenen Schenkels (50b) der Feder (50) gebildet werden und durch eine Kerbe (53), die in einem Koppelstück (49) angeordnet ist, das koaxial zum isolierenden Block (28) frei drehbar angeordnet ist und das der Drehung des besagten isolierenden Blockes (28) folgt, aufgrund der Wirkung einer Abstandsfeder (58), welche zwischen einem Auflager am Block (28) und einem Auflager am Koppelstück (49) angeordnet ist, während ein kraftschlüssig mit dem Sockelkörper (10) verbundener Anschlag (56) dazu bestimmt ist, das Koppelstück (49) am Ende der Drehung zurückzuhalten, wohingegen der isolierende Block (28) seine Bewegung fortsetzen kann, indem er die Abstandsfeder (58) zusammendrückt, was die Freigabe des Endes (52) des gebogenen Schenkels (50b) aus der Kerbe (53) bewirkt.

4. Steckdose nach Anspruch 3, dadurch gekennzeichnet, daß der Anschlag, der dazu bestimmt ist, den Arm (51) in seine festgelegte Stellung am Ende der der Trennung des Steckers (11) vom Sockel (10) vorausgehenden Drehung zu führen, die eine (44b) der die Nut (44) begrenzenden Rippen bildet welche das Ende des geraden Schenkels der Feder (50) des Armes (51) eingefangen halten, während eine am Koppelstück (49) angeordnete Gleitrampe (43) die Führung des Endes (52) des gebogenen Schenkels der Feder (50) bis zur Kerbe (53) sicherstellt.

5. Steckdose nach einem der Ansprüche 1 bis 4, dadurch gekennzeichnet, daß für mindestens einen der Pole eine Nocke (57), die an der Wand des Sockelkörpers (10) nach innen herausragend auf der Höhe des äußeren Endes des Armes (51) angeordnet ist, nach der Unterbrechung die Drehung des isolierenden Blockes (28) in Richtung auf die Einrückposition solange verhindert, bis der Arm (51) in seine Koppelposition zurückgeführt worden ist.

6. Steckdose nach einem der Ansprüche 1 bis 5, dadurch gekennzeichnet, daß in der Trennstellung des Steckers (11) und des Sockels (10) ein Schnappriegel (41), der in einem Lager (41a) am Boden des Sockelkörpers angeordnet ist, unter der Wirkung einer Feder (41b), die ihn nach oben drückt, in eine Lochung (39) einer an der unteren Oberfläche des isolierenden Blockes (28) befestigten Platte (37) eingreift, wobei besagte Lochung (39) in lotrechter Richtung zu einer der Bohrungen des besagten Blockes leigt und daß der entsprechende Sockelstift (31) eine Verlängerung (34) aufweist, die den Schnappriegel (41) unwirksam macht, wenn der besagte Sockelstift (31) selbst durch den ihm zugeordneten Steckerstift (17) zurückgedrückt wird.

7. Steckdose nach einem der Ansprüche 1 bis 6, dadurch gekennzeichnet, daß gemäß an sich bekannten Einrichtungen der Stecker (11) und der Sockel (10) mit einander zugeordneten Mitteln (20 und 23) zu ihrer Festlegung in Bezug auf relative Verdrehung versehen sind, wobei besagte Mittel in der Einrückposition automatisch zusammenwirken und für ihre Entriegelung ein Bedienungsvorgang erforderlich ist.

8. Steckdose nach einem der Ansprüche 1 bis 7, dadurch gekennzeichnet, daß die Anordnung der verschiedenen Organe und Anschläge so ist, daß das Ende (52) des gebogenen Schenkels (50b) der Feder (50) sich aus der Kerbe (53) knapp vor dem maximalen Zusammendrücken der Abstandsfeder (58), das das Ende der Drehung des Einrükkens markiert, löst.

9. Steckdose nach einem der Ansprüche 1 bis 8, dadurch gekennzeichnet, daß der drehbare isolierende Block (28) mit dem Sockel (10) durch einander zugeordnete Gewinde (28a, 14a) in Eingriff kommt, welche an dem einen und dem anderen Element angeordnet sind und ein Drehlager für den Block im Sockel bilden.

10. Steckdose nach einem der Ansprüche 1 bis 9, dadurch gekennzeichnet, daß, wenn der Stecker (11) und der Sockel (10) nicht ineinandergesteckt sind, die Differenz der Höhe zwischen den zu vereinigenden Körperchen (45 und 55) in Bezug auf die als vertikal angenommene Achse der Vorrichtung größer ist als der Durchmesser dieser Körperchen.

## Claims

1. A plug and socket assembly constituted firstly by a plug (11) comprising a body (11a) in which an insulating carrier (13) carrying the plug pins (17) designed to be connected respectively to the component conductors of the multi-conductor service cable is fitted rigidly and secondly, of a socket (10) comprising a body incorporating the input terminals (47) of the power supply line and an insulating block (28) which is mounted so as to rotate in said body and exhibits wells (30) each of which accommodates a tube (29) which accommodates a socket pin (31) which slides through the action of an elastic means (42) moving it outwards to a stop position and is designed to cooperate elastically with a corresponding pin (17) of the plug when the plug (11) and the socket (10) are brought together, the bodies of these carrying combined means for guiding and locking under the effect of a movement combining an axial movement and a rotary movement of the one in relation to the other effected successively or simultaneously, the plug pins (17) driving the insulating block (28) in this rotary movement, characterised in that the electrical connection between each input terminal (47) and the corresponding socket pin (31) is made by coupling two contact studs (45 and 55) of which one (55) is connected to the input terminal (47) and the other (45) is carried by the end of a conducting arm (51) rigidly secured to the pin (31) in question and capable of pivoting about the lower part of the tube (29), and in that when the plug (11) and the socket (10) are not engaged together, the contact studs (45 and 55) to be connected are disposed in different relative angular positions in relation to the axis of the socket, the rotary part of the engaging movement bringing them into angular alignment, in that means (52, 53) are provided firstly to hold the arm (51) immobile in relation to the insulating block (28) and to free it substantially at the end of the relative rotary movement of the plug (11) in relation to the socket (10), which then allows it to pivot around the corresponding tube (29) in order to effect the sharp coupling of the two contact studs (45 and 55) under the effect of the partial liberation of the energy accumulated by an elastic means (50) during said relative rotary movement, whereas during the reverse rotary movement allowing the separation of the plug (11) and the socket (10), the contact stud (45) carried by the arm (51) moves away from the corresponding contact stud (55), the remainder of the energy accumulated by the elastic means (50) ensuring that the brake is effected sharply, and in that lastly, towards the end of this reverse rotary movement, a stop (44b) causes the arm (51) to return to its initial immobile position in relation to the insulating block (28).

2. A plug and socket assembly as in Claim 1, characterised in that the elastic means acting on the arm (51) is a helical spring (50) surrounding the base of the tube (29) of the corresponding socket pin (31) and of which one of the end legs (50a) extend towards the periphery of the body of the socket (10) to engage permanently in a slot (44) parallel with the axis of the device and formed by two stop ribs (44a, 44b) projecting towards the inside on the wall of said body of the socket (10), whereas the other end leg (50b) extends firstly parallel with the arm (51) and is then bent at a right angle to run parallel with the axis of the device and engage in corresponding drillings in the end of the arm (51).

3. A plug and socket assembly as in Claim 2, characterised in that the means designed to cooperate to hold the arm (51) immobile in relation to the insulating block (28) during the rotary movement of said block driven by the pins (17) of the plug (11) during the engagement operation are constituted by the end (52) of the angled leg (50b) of the spring (50) and by a tooth (53) formed on a catch (49) which is coaxial with the insulating block (28) and free to rotate and follows the rotary movement of said insulating block (28) by virtue of a separating spring (58) disposed between a bearing point on the block (28) and a bearing point on the catch (49), whereas a stop (56) secured rigidly to the body of the socket (10) is designed to retain the catch (49) towards the end of the rotary movement while the insulating block (28) is allowed to continue its movement compressing the separating spring (58), which results in the end (52) of the bent leg (50b) being released from the tooth (53).

4. A plug and socket assembly as in Claim 3, characterised in that the stop designed to return the arm (51) to its immobile position at the end of the rotary movement preceding the separation of the plug (11) and the socket (10) is formed by one (44b) of the ribs bounding the slot (44) which holds the end of the straight leg of the spring (50) of the arm (51) captive, whereas as a sliding ramp (43) formed on the catch (49) guides the end (52) of the bent leg of the spring (50) up to the tooth (53).

5. A plug and socket assembly as in any one of claims 1 to 4, characterised in that for at least one of the holes a boss (57) projecting on the inside from the wall of the body of the socket (10) level with the end of the arm (51) prevents rotation of the insulating block (28) towards the engagement position after disconection as long as the arm (51) is not returned to its catching position.

6. A plug and socket assembly as in any one of claims 1 to 5, characterised in that in the position in which the plug (11) and the socket (10) are separated, a latch (41) disposed in a housing (41 a) in the bottom of the body of the socket engages, through the action of a spring (41b) moving it upwards, in a drilling (39) in a plate (37) fixed to the lower face of the insulating block (28), said drilling (39) being located perpendicularly in line with one of the wells in said block, and in that the corresponding pin (31) of the socket comprises an extension (34) which expels the latch (41) when said pin (31) is itself pushed back by the corresponding plug pin (17).

7. A plug and socket assembly as in any one of claims 1 to 6, characterised in that in accordance with arrangements known per se, the plug (11) and the socket (10) are fitted with corresponding means (20 and 23) for immobilisation in relative rotary positions, said means cooperating automatically in the engagement position and necessitating an operation to unlock them.

8. A plug and socket assemby as in any one of claims 1 to 7, characterised in that the disposition of the diverse parts and stops is such that the end (52) of the bent leg (50b) of the spring (50) is released from the tooth (53) just before the maximum compression of the separating spring (58) marking the end of the rotational engagement movement.

9. A plug and socket assembly as in any one of claims 1 to 8, characterised in that the rotating insulating block (28) is engaged with the socket (10) by means of corresponding threads (28a, 14a) carried by each element which form a rotation bearing for the block in the socket.

10. A plug and socket assembly as in any one of claims 1 to 9, characterised in that when the plug (11) and the socket (10) are not engaged, the difference in level between the contact studs (45 and 55) to be connected in relation to the supposed vertical axis of the device is greater than the diameter of these contact studs.
